# EUROPÄISCHE PATENTSCHRIFT

(11) **EP 0 411 300 B1**
(45) Veröffentlichungstag und Bekanntmachung des Hinweises auf die Patenterteilung: **31.08.1994**
(21) Anmeldenummer: 90111835.6
(22) Anmeldetag: 22.06.1990
(51) Int. Cl.: B21J 7/16, B21J 13/03, B21J 13/08

(54) **Werkzeugwechseleinrichtung bei Rundhämmer- und Kentmaschinen**
Tool changing device for swaging and kneading machines
Dispositif pour le changement d'outil de machines à étamper et machines à pétrir

(30) Priorität: 01.08.1989 DE 3925452
(43) Veröffentlichungstag der Anmeldung: 06.02.1991
(73) Patentinhaber: Gebr. Felss GmbH & Co. KG., D-75203 Königsbach-Stein (DE)
(72) Erfinder: Binhack, Fritz, D-7518 Bretten-Ruit (DE); Grau, Frank, Dipl.-Ing., D-7530 Pforzheim (DE)
(74) Vertreter: Hubbuch, Helmut, Dipl.-Ing

(56) Entgegenhaltungen:
- DE-A- 2 330 485
- DE-A- 2 700 502
- DE-B- 1 296 481
- DE-C- 3 205 584
- GB-A- 2 195 937

## Beschreibung

Die Erfindung bezieht sich auf eine Werkzeugwechseleinrichtung bei Rundhämmer- und Knetmaschinen nach dem Oberbegriff des Anspruchs 1.

Es sind Rundhämmer- und Knetmaschinen bekannt, die nach dem Vorschub- oder Einstechverfahren arbeiten, mit zwei oder mehreren Hämmerstößeln und -backen als Umformwerkzeuge in einer Werkzeugführung mit Frontdeckel, insbesondere mit Backenzustellung durch Keileinschub. Bei diesen Maschinen erfolgt bisher der Wechsel der Hämmerbacken von Hand, was umständlich und zeitraubend ist und einer rationellen Arbeitsweise entgegensteht, insbesondere dann, wenn es sich um kleinere Serien handelt, was ein öfteres Umstecken der Werkzeuge erfordert, oder für die Bearbeitung von Werkstücken mit mehreren Abstufungen.

Es ist Aufgabe der Erfindung, eine Werkzeugwechseleinrichtung speziell für Rundhämmer- und Knetmaschinen zu schaffen.

Zur Lösung dieser Aufgabe kennzeichnet sich erfindungsgemäß die Werkzeugwechseleinrichtung bei Rundhämmer- und Knetmaschinen nach dem Oberbegriff von Anspruch 1 dadurch, daß ein Schwenk- oder Hubsegment mit nebeneinander angeordneten Aufnahmekammern mit Werkzeuggreifer und -halter für die auswechselbaren Werkzeugsätze - Hämmerbacken - in die Werkstückzubringerachse zum Werkzeugwechsel schwenk- oder schiebbar ist, welches Schwenk- oder Hubsegment eine Führungsbahn aufweist, in welche der ebenfalls verschwenk- oder verschiebbar angeordnete Frontdeckel eingreift, derart, daß er in der Arbeitsstellung das Hämmerwerk abdeckt und in der Werkzeugwechselstellung freigibt.

Im einzelnen sind hierzu den Werkzeuggreifern und -haltern der Aufnahmekammern im Schwenk- oder Hubsegment senkrecht hierzu verschwenkbare Betätigungsarme zugeordnet, welche die ausgewählten Werkzeugsätze - Hämmerbacken - nach Einstellung auf die Werkstückzubringerachse von der Werkzeugführung in die entsprechende Aufnahmekammer ein- bzw. ausbringen.

Weitere Einzelheiten der Werkzeugwechseleinrichtung bei Rundhämmer- und Knetmaschinen gemäß der Erfindung sind in der Zeichnung anhand eines bevorzugten Ausführungsbeispiels dargestellt und nachfolgend beschrieben.

Es zeigt:
- Figur 1: die Vorderansicht der Werkzeugwechseleinrichtung bei Rundhämmer- und Knetmaschinen,
- Figur 2: den Querschnitt nach Linie II-II der Figur 1,
- Figur 3: den Querschnitt nach Linie III-III der Figur 1,
- Figur 4: die Vergrößerung des Ausschnitts IV der Figur 3,
- Figur 5: die Ansicht nach Linie V-V der Figur 4.

Wie aus der Zeichnung, insbesondere Figur 1 und 5, zu ersehen ist, ist bei der dargestellten Hämmermaschine am Hämmerkopfgehäuse 1 eine Werkzeugführung 2 vorgesehen, welche die Hämmerstößel 3 mit Hämmerbacken 4 - hier jeweils drei - mit zugeordneten Einschubkeilen 5 aufnimmt; die Werkzeugzubringerachse ist hier bei 6. Die Druckrollen 7 im Haltering 8 bewirken bei Drehung des Hämmerwerks die Hämmerbewegung infolge der auflaufenden Hämmerstößel 3 über die Hämmerbacken 4 bei zwischenliegenden Keilen 5 auf das in der Zubringerachse 6 einzuführende Werkstück. Der Aufbau und die Wirkungsweise sind in einzelnen in der DE-PS 32 05 584 beschrieben.

Hier ist dem Hämmerwerk am Hämmerkopfgehäuse 1 ein verschwenk- oder verschiebbarer Frontdeckel 9 und ein Schwenk-oder Hubsegment vorgelagert; im Beispiel als Schwenksegment 10 mittels Drehmotor 10a betätigbar. Hierbei sind der Frontdeckel 9 und das Schwenksegment 10 über eine Stift-Führungsbahn 11, 12 in ihrer Schwenk-bzw. Schiebebewegung miteinander gekuppelt, derart, daß der Frontdeckel 9 in Arbeitsstellung das Hämmerwerk im Hämmerkopfgehäuse 1 abdeckt und in der Werkzeugwechselstellung freigibt. Im Schwenk- oder Hubsegment 10 sind nebeneinander entlang der Führungsbahn 12 am Unterrand Aufnahmekammern 13 mit Werkzeuggreifern in Form von Rastwippen 14 in zugehörigen Werkzeughaltergehäusen 15 vorgesehen. Jedem Haltergehäuse 15 ist jeweils ein Betätigungsarm 16 zugeordnet, welcher Betätigungsarm 16 die ausgewählten Werkzeugsätze in Form von Hämmerbacken 4 nach Einstellung auf die Werkzeugzubringerachse 6 von der Werkzeugführung 2 in die entsprechende Aufnahmekammer 13 ein-bzw. ausbringen. Die Betätigungsarme 16 greifen hierbei außen am Werkzeughaltergehäuse 15 mittels Stift-Schlitzführung 17 zum Ein- und Ausfahren an den Aufnahmekammern 13 an, wobei andererseits vom Kolbenstößel 18 eines Zylinderantriebs 19 in eine Hakenöffnung 20 der Betätigungsarm 16 mittels Hakenende 21 zu dessen Verschwenkung eingreift.

Die Werkzeuggreifer in Form von Rastwippen 14 sind in Umfangschlitzen 22 des jeweiligen Werkzeughaltergehäuses 15 schwenkbar angeordnet und greifen über Anschrägungen 23 an den Hämmerbacken 4 mit Rastnasen 24 in Sacklöcher 25 derselben (4) zum Ein- und Ausbringen ein. Die Rastwippen 14 greifen endseitig mittels Stiften 26 in Schrägschlitze 27 eines Mitnehmerkolbens 28 im Werkzeughaltergehäuse 15 und sind über einen am Ende einer Rastwippe 14 auftreffenden Betätigungsstößel 29 aus ihrer Verrastung mit dem Hämmerbacken 4 aushebbar. Die Werkzeughaltergehäuse 15 nehmen weiter einen unter Federwirkung 30 ausgefahrenen Gegenhalterstößel 31 auf, welcher einerseits bei 32 im Gehäuse 15 und andererseits bei 33 im Mitnehmerkolben 28 geführt ist. Der Betätigungsstößel 29 ist über eine Endschrägung 34 von einem senkrecht hierzu angeordneten Kolbenstößel 35 mit Zylinderantrieb 36 mit Gegenschrägung 37 vorbringbar.

Die hier zwischen den Hämmerstößeln 3 und Hämmerbacken 4 vorgesehenen Einschubkeile 5, welche insbesondere beim Arbeiten im Einstechverfahren vorhanden sind, können auch zur Backenzustellung und Entlastung beim Werkzeugwechsel verwendet werden; sonst kann dieser auch in Zwischenrollenstellung der Hämmerbacken erfolgen. Diese Einschubkeile 5 sind entsprechend der eingangs genannten DE-PS beweglich in ihren Aufnahmen aufgehängt; diese (5) weisen hier Seitennocken 38 auf, welche (38) jeweils in eine schiefe Bahn 39 der Werkzeugführung 2 laufen, um beim Aus- und Einbringen der Hämmerbacken 4 nicht ins Zentrum zu fallen, wo sie (5) sonst das Einbringen der zu wechselnden Hämmerbacken 4 blockieren würden.

## Patentansprüche

1. Werkzeugwechseleinrichtung bei Rundhämmer- und Knetmaschinen, welche nach dem Vorschub- oder Einstechverfahren arbeiten, mit zwei oder mehreren Hämmerstößeln (3) und -backen (4) als Umformwerkzeuge in einer Werkzeugführung (2) mit Frontdeckel (9), insbesondere mit Backenzustellung durch Keileinschub, dadurch gekennzeichnet,
daß ein Schwenk- oder Hubsegment (10) mit nebeneinander angeordneten Aufnahmekammern (13) mit Werkzeuggreifer und -halter (Rastwippen 14) für die auswechselbaren Werkzeugsätze - Hämmerbacken (4) - in die Werkzeugzubringerachse (6) zum Werkzeugwechsel schwenk- oder schiebbar ist, welches Schwenk- oder Hubsegment eine Führungsbahn (12) aufweist, in welche der ebenfalls verschwenk- oder verschiebbar angeordnete Frontdeckel (9) eingreift, derart, daß er in der Arbeitsstellung das Hämmerwerk abdeckt und in der Werkzeugwechselstellung freigibt. wobei den Werkzeuggreifern und -haltern (Rastwippen 14) der Aufnahmekammern (13) im Schwenk- oder Hubsegment (10) senkrecht hierzu verschwenkbare Betätigungsarme (16) zugeordnet sind, welche die ausgewählten Werkzeugsätze - Hämmerbacken (4) - nach Einstellung auf die Werkzeugzubringerachse (6) von der Werkzeugführung (2) in die entsprechende Aufnahmekammer (13) ein- bzw. ausbringen.

2. Werkzeugwechseleinrichtung nach Anspruch 1, dadurch gekennzeichnet,
daß die Betätigungsarme (16) einerseits außen an Werkzeughaltergehäusen (15) mittels Stift-Schlitzführung (17) zum Ein- und Ausfahren an den Aufnahmekammern (13) angreifen und andererseits ein Kolbenstößel (18) jeweils in eine Hakenöffnung (20) der Betätigungsarme (16) mittels einem Hakenende (21) zu deren Verschwenkung eingreift.

3. Werkzeugwechseleinrichtung nach einem der Ansprüche 1 oder 2, dadurch gekennzeichnet,
daß die Werkzeuggreifer in Form von Rastwippen (14) in Umfangsschlitzen (22) der Werkzeughaltergehäuse (15) schwenkbar angeordnet sind und über Anschrägungen (23) stirnseitig an den Hämmerbacken (4) mit Rastnasen (24) in Sacklöcher (25) derselben zum Ein- und Ausbringen eingreifen.

4. Werkzeugwechseleinrichtung nach Anspruch 3 dadurch gekennzeichnet,
daß die Rastwippen (14) endseitig mittels Stift (26) in Schrägschlitzen (27) von Mitnehmerkolben (28) in den Werkzeughaltergehäusen (15) greifen und über einen am Ende einer Rastwippe (14) auftreffenden Betätigungsstoßel (29) aus ihrer Verrastung mit den Hämmerbacken (4) aushebbar sind.

5. Werkzeugwechseleinrichtung nach Anspruch 4, dadurch gekennzeichnet,
daß in den Werkstückhaltergehäusen (15) jeweils ein unter Federwirkung (30) ausfahrbar gehaltener Gegenhalterstößel (31) vorgesehen ist, welcher einerseits im Haltergehäuse (15) und andererseits im Mitnehmerkolben geführt ist.

6. Werkzeugwechseleinrichtung nach Anspruch 4 und 5, dadurch gekennzeichnet,
daß der Betätigungsstößel (29) über eine Endschrägung (34) von einem senkrecht hierzu angeordneten Kolbenstößel (35) mit Gegenschrägung (37) vorbringbar ist.

7. Werkzeugwechseleinrichtung nach einem der vorhergehenden Ansprüche, dadurch gekennzeichnet,
daß zwischen Hämmerstößel (3) und Hämmerbacken (4) Einschubkeile (5) zur Backenzustellung und Entlastung beim Backenwechsel vorgesehen sind.

8. Werkzeugwechseleinrichtung nach Anspruch 7, dadurch gekennzeichnet,
daß die endseitig beweglich aufgehängten Einschubkeile (5) an der Einschubseite mit Seitennocken (38) versehen sind, welche (38) jeweils in einer schiefen Bahn (39) der Werkzeugführung (2) laufen, um beim Aus- und Einbringen der Hämmerbacken (4) nicht in das Zentrum zu fallen.

## Claims

1. A tool-changing apparatus for swaging and kneading machines operating in accordance with the feeding or recessing process, comprising two or more hammer pushers (3) and hammer dies (4) as shaping tools, in a tool guide (2) with a front cover (9), wherein the dies are infed by wedge insertion, characterized in that a pivoted or lifting segment (10) is provided, which comprises juxtaposed receiving chambers (13) provided with a tool gripper and tool holder (detent rockers 14) for the replaceable tool sets - hammer dies (4) - and is adapted to be pivotally moved or displaced into the tool feed axis (6) for a tool change, and said pivoted or lifting segment has a guideway (12), into which the front cover (9) extends, which is also pivoted or displaceable, in such a manner that the front cover in its operative position covers the hammer mechanism and in its tool-changing position exposes the hammer mechanism, wherein
actuating arms (16) are associated with the tool grippers and tool holders (detent rockers 14) in the receiving chambers (13) in the pivoted or lifting segment (10) and are pivotally movable at right angles thereto and after an adjustment of the selected tool sets - hammer jaws (4) - to the tool feed axis (6) insert the selected tool sets from the tool guide (2) to the corresponding receiving chamber (13) or extract them.

2. A tool-changing apparatus according to claim 1, characterized in that the actuating arms (16) engage at one end on the outside of the tool holder housings (15) by means of a pin-slot guide (17) for inserting and extracting into and out of the receiving chambers (13) and at the other end a piston ram (18) extends by means of a hook end (21) into a hook opening (20) of the actuating arms (16) to impart a pivotal movement thereto.

3. A tool-changing apparatus according to claim 1 or 2, characterized in that the tool grippers consisting of detent rockers (14) are pivoted in peripheral slots (22) of the tool holder housings (15) and have beveled surfaces (23), which at the ends of the hammer dies (4) extend with detent noses (24) into blind holes (25) thereof for inserting and extracting them.

4. A tool-changing apparatus according to claim 3, characterized in that the detent rockers (14) are provided at their end with a pin (26), which extends into oblique slots (27) of coupling pistons (28) in the tool holder housings (15), and are adapted to be lifted out of their detent engagement with the hammer dies (4) by means of an actuating pusher (29), which engages a detent rocker (14) at its end.

5. A tool-changing apparatus according to claim 4, characterized in that each tool holder housing (15) contains a holder-up pusher (31), which is held under spring action (30) so as to be extensible and is guided at one end in the holder housing (15) and at the other end in the coupling piston.

6. A tool-changing apparatus according to claim 4 and 5, characterized in that the actuating pusher (29) is movable on a beveled end face (34) by means of a piston pusher (35), which has an oppositely inclined beveled surface (37) and extends at right angles to said actuating pusher (29).

7. A tool-changing apparatus according to any of the preceding claims, characterized in that inserting wedges (5) for infeeding the dies and for a relief in case of a die change are provided between the hammer pusher (3) and the hammer die (4).

8. A tool-changing apparatus according to claim 7, characterized in that the inserting wedges (5) are movably suspended at their end and on the insertion side are provided with lateral cams (38), each of which moves in an oblique guideway (39) of the tool guide (2) so that it will not fall into the centre as the hammer dies (4) are extracted and inserted.

## Revendications

1. Dispositif de changement d'outil sur machines de compression par martelage et de pétrissage qui fonctionnent selon le principe de l'avance ou de la plongée, comportant deux ou plusieurs coulisseaux de martelage (3) et mâchoires de martelage (4) servant d'outils de formage, dans un guidage d'outil (2) muni d'un couvercle frontal (9), en particulier avec avance des mâchoires par introduction d'une clavette, caractérisé en ce qu'un segment de pivotement ou de levage (10), comportant des chambres réceptacles (13) juxtaposées à préhenseurs d'outils et porte-outils (bascules d'encliquetage 14) pour les jeux d'outils interchangeables (mâchoires 4) peut être introduit par pivotement ou par poussée dans l'axe (6) d'amenée de l'outil pour le changement de ce dernier, ledit segment de pivotement de levage présentant un rail de guidage (12) dans lequel pénètre le couvercle frontal (9) disposé également de manière à pouvoir pivoter ou coulisser, de telle sorte qu'en position de travail, ce couvercle recouvre le mécanisme de martelage et le dégage dans la position de changement d'outil, tandis qu'aux préhenseurs d'outils et porte-outils (bascules d'encastrement 14) des chambres réceptacles (13) se trouvant dans le segment de pivotement ou de levage (10) sont associés des bras de manoeuvre (16) pivotables perpendiculairement audit segment lesquels, après alignement sur l'axe (6) d'amener de l'outil, font entrer ou sortir du guidage d'outil (2) dans la chambre correspondante (13), les jeux d'outils sélectionnés (mâchoires de martelage 4) après alignement sur l'axe (6) d'amenée de l'outil.

2. Dispositif de changement d'outil selon la revendication 1, caractérisé en ce que les bras de manoeuvre (16), d'une part, viennent en prise de l'extérieur avec des carters porte-outils (15) au moyen d'un guidage (17) à fente et à tige afin de pouvoir entrer et sortir le long des chambres réceptacles (13) et, d'autre part, en ce qu'un coulisseau à piston (18) pénètre respectivement dans un orifice en forme de crochet (20) desdits bras de manoeuvre (16) au moyen d'une extrémité en forme de crochet 21 pour faire basculer lesdits bras.

3. Dispositif de changement d'outil selon la revendication 1 ou 2, caractérisé en ce que les préhenseurs d'outils en forme de bascules d'encliquetage (14) sont disposés de manière pivotable dans des fentes périphériques (22) du carter porte-outils (15) et, en passant sur des chanfreins (23) pratiqués du côté frontal sur les mâchoires (4), pénètrent par des ergots d'encastrement (24) dans des trous borgnes (25) desdites mâchoires pour l'introduction et l'extraction de celles-ci.

4. Dispositif de changement d'outil selon la revendication 3, caractérisé en ce que les bascules d'encastrement (14) pénètrent du côté d'extrémité au moyen d'une tige (26) dans des fentes obliques (27) de pistons d'entraînement (28) présents dans les carters porte-outils (15) et peuvent être extraites par soulèvement de leur encastrement avec les mâchoires (4) au moyen d'un coulisseau de manoeuvre (29) venant frapper l'extrémité d'une bascule (14).

5. Dispositif de changement d'outil selon la revendication 4, caractérisé en ce que, dans les carters porte-outils (15), est prévu, respectivement, un coulisseau (31) de maintien opposé pouvant être extrait sous l'effet d'un ressort (30), ce coulisseau étant guidé, d'une part, dans le carter (15) et, d'autre part, dans le piston d'entraînement.

6. Dispositif de changement d'outil selon les revendications 4 et 5, caractérisé en ce que le coulisseau de manoeuvre (29) peut être avancé le long d'un chanfrein d'extrémité (34) par un coulisseau à piston (35) disposé perpendiculairement à ce chanfrein et muni lui-même d'un chanfrein opposé (37).

7. Dispositif de changement d'outil selon l'une des revendications précédentes, caractérisé en ce que, entre le coulisseau de martelage (3) et la mâchoire de martelage (4) sont prévues des clavettes d'insertion (5) pour l'avance des mâchoires et pour assurer le délestage lors du changement des mâchoires.

8. Dispositif de changement d'outil selon la revendication 7, caractérisé en ce que les clavettes d'introduction (5) suspendues de manière mobile du côté d'extrémité sont munies sur le côté de l'introduction de cames latérales (38) lesquelles cames (38) s'étendent chacune dans un rail oblique (39) du guidage d'outil (2) et ne retombent pas au centre lors de l'extraction et de l'introduction des mâchoires (4).
